# FASCICULE DE BREVET EUROPEEN

(11) **EP 0 461 960 B1**
(45) Date de publication et mention de la délivrance du brevet: **25.09.1996**
(21) Numéro de dépôt: 91401473.3
(22) Date de dépôt: 06.06.1991
(51) Int. Cl.: G08G 1/087

(54) **Système de gestion de la circulation de véhicules automobiles à un carrefour**
System zur Verkehrsverwaltung von Fahrzeugen an einer Kreuzung
Motor vehicle traffic management system at crossroads

(30) Priorité: 15.06.1990 FR 9007520
(43) Date de publication de la demande: 18.12.1991
(73) Titulaire: AUTOMOBILES PEUGEOT, 75116 Paris (FR); AUTOMOBILES CITROEN, 92200 Neuilly sur Seine (FR)
(72) Inventeur: Dumoulin, Guy, F-59160 Lomme (FR); De Vaulx, Louis, F-78000 Versailles (FR)
(74) Mandataire: Pinchon, Odile

(56) Documents cités:
- GB-A- 2 184 278
- US-A- 2 903 674
- US-A- 3 638 179
- US-A- 4 573 049

## Description

La présente invention concerne un système de gestion de la circulation de véhicules automobiles à un carrefour.

On connaît des systèmes de gestion de la circulation comprenant des feux de signalisation tricolores disposés dans chaque voie menant au carrefour, ces feux de signalisation étant activés par des moyens de commande.

Ces moyens de commande comprennent par exemple une minuterie ou sont reliés à des moyens de surveillance de la densité de circulation pour commander ces feux en fonction de celle-ci.

Ces systèmes de gestion ne prennent pas en compte les paramètres caractéristiques des véhicules et de leur fonctionnement à l'approche du carrefour et cette situation peut présenter un certain nombre d'inconvénients dans la mesure où dans certains cas elle peut entraîner des blocages inutiles au niveau de ce carrefour.

On connaît, par les brevets US-A-4 573 049, US-A-3 638 179 ou US-A-2 903 674 un système de commande des moyens de signalisation à un carrefour, comprenant des moyens d'émission d'un message d'informations concernant des paramètres d'un véhicule prioritaire à l'approche du carrefour, en direction de moyens de réception desdites informations, en regard de chaque voie menant au carrefour, la sortie de ces moyens de réception étant reliée à des moyens de traitement desdites informations et de commande de moyens de signalisation implantés dans le carrefour pour gérer la circulation en fonction desdites informations.

Ce système est seulement destiné à faciliter le passage d'un carrefour par un véhicule prioritaire. Il ne gère pas l'ensemble de la circulation à ce carrefour.

On connaît d'autre part, par le document EP-A-19559, un système qui gère la circulation d'autobus en réglant les feux de signalisation en fonction de l'horaire à respecter par les autobus.

Ce système ne gère pas l'ensemble de la circulation à un carrefour.

Le but de l'invention est donc de résoudre ces problèmes en proposant un système de gestion de la circulation de véhicules automobiles à un carrefour qui soit simple, fiable et qui permette de gérer de façon très précise la circulation.

A cet effet, l'invention a pour objet un système de gestion de la circulation de véhicules automobiles à un carrefour, des véhicules comprenant des moyens d'émission de signaux et des moyens de réception desdits signaux étant disposés au carrefour, la sortie de ces moyens de réception étant reliée à des moyens de traitement desdits signaux commandant des moyens de visualisation de signaux d'avertissement, caractérisé en ce que chaque véhicule est muni de ces moyens d'émission, lesdits signaux représentant un message d'informations concernant des paramètres caractéristiques du véhicule et de son fonctionnement à l'approche du carrefour, en ce que les moyens de réception sont disposés sur une balise au centre du carrefour, les moyens de traitement commandant un gyrophare disposé dans la partie supérieure de la balise pour prévenir les conducteurs des véhicules d'un danger, chaque message d'informations comprenant au moins une partie d'identification du véhicule, un BIT d'indication de l'actionnement ou non du clignotant droit du véhicule, un BIT d'indication de l'actionnement ou non du clignotant gauche du véhicule, un BIT d'indication de l'actionnement ou non des freins du véhicule, une partie d'indication de la vitesse du véhicule et une partie de contrôle d'erreurs.

Avantageusement, les moyens d'émission et de réception fonctionnent dans le spectre infrarouge.

L'invention sera mieux comprise à l'aide de la description qui va suivre, donnée uniquement à titre d'exemple et faite en se référant aux dessins annexés, sur lesquels :
- la Fig.1 illustre l'implantation générale d'un système selon l'invention; et
- la Fig.2 représente un schéma synoptique de moyens de traitement d'informations et de commande d'une balise entrant dans la constitution d'un système selon l'invention.

Ainsi qu'on peut le voir sur la Fig.1, le système de gestion de la circulation de véhicules automobiles à un carrefour, selon l'invention, est basé sur le fait que chaque véhicule automobile, par exemple 1, est équipé de moyens 2 d'émission d'un message d'informations concernant des paramètres caractéristiques du véhicule et de son fonctionnement à l'approche du carrefour, en direction de moyens 3 de réception de ces informations, disposés en regard de chaque voie menant au carrefour. Ces moyens sont disposés sur une balise 4 au centre du carrefour.

Cette balise comporte donc des moyens de réception d'informations en regard de chaque voie menant au carrefour, ces moyens étant au nombre de quatre dans le cas particulier représenté sur cette figure.

Comme on peut le voir sur la Fig.2, ces moyens de réception d'informations 3 sont reliés par l'intermédiaire de moyens d'amplification 5 et d'un décodeur 6 à des moyens 7 de traitement des informations reçues des véhicules. Ces moyens 7 permettent également de commander par l'intermédiaire de moyens d'amplification 8, des moyens de signalisation 9 implantés dans le carrefour pour gérer la circulation en fonction desdites informations.

Il est à noter que le système décrit sur cette Fig.2, comporte quatre parties identiques reliées à ces moyens 7 de traitement d'informations, chaque partie correspondant à des moyens disposés en regard de l'une des quatre voies menant au carrefour. Ces parties ne seront donc pas décrites plus en détail.

Les moyens de traitement des informations reçoivent donc des informations en provenance de chaque voie menant au carrefour et analysent la situation résultant desdites informations pour commander en conséquence, les moyens de signalisation. Ces moyens de signalisation sont constitués par un gyrophare 10 disposé par exemple sur la balise et avertissant les conducteurs des véhicules d'un danger quelconque.

Il est à noter que les moyens d'émission et de réception de messages d'informations peuvent travailler dans le spectre infrarouge ou en hyperfréquence, afin d'assurer une bonne transmission des informations.

Les messages d'informations comprennent au moins une partie d'identification de chaque véhicule, un bit d'indication de l'actionnement ou non du clignotant droit du véhicule, un bit d'indication de l'actionnement ou non du clignotant gauche du véhicule, éventuellement un bit d'indication de l'actionnement ou non des freins du véhicule et/ou une partie d'indication de la vitesse de celui-ci et une partie de contrôle d'erreurs.

Ces différentes informations sont transmises en série par les moyens d'émission du véhicule dès que celui-ci entre dans le champ de surveillance de la balise. Le déclenchement de l'émission peut être assuré par tous moyens appropriés de type connu, comme des détecteurs de proximité, etc... Ces informations transmises sous forme série, sont ensuite amplifiées puis décodées respectivement par les moyens 5 et 6 de la Fig.2 et entrées dans les moyens 7 de traitement de ces informations.

Il est à noter que ces moyens de traitement d'informations et de commande peuvent être constitués par tout microprocesseur approprié qui, en fonction des informations émanant des véhicules circulant sur les différentes voies menant au carrefour, commandent les moyens de signalisation 9 pour gérer la circulation en fonction de celles-ci.

Ainsi qu'on l'a mentionné précédemment, les moyens de traitement d'informations 7 en analysant les différentes informations provenant des véhicules, et en particulier les informations concernant l'actionnement des clignotants des véhicules, déterminent par exemple si les routes suivies par des véhicules, vont simplement se croiser ou se couper, ce qui présente un certain nombre de risques.

En fonction de cette analyse, ces moyens commandent les moyens de signalisation pour autoriser le croisement des véhicules ou arrêter l'un de ceux-ci.

Il en va de même si des véhicules arrivant sur deux voies différentes, souhaitent passer sur une autre voie sans se croiser.

Les moyens de signalisation sont constitués par le gyrophare 10 disposé dans la partie supérieure de la balise et commandé par les moyens de traitement et de commande en fonction des informations émanant des véhicules lorsqu'il y a un risque de collision.

Le système selon l'invention permet donc à des véhicules automobiles, circulant dans une zone déterminée, de transmettre des informations vers l'infrastructure routière afin d'augmenter la sécurité et le confort des usagers.

Parmi les nombreuses situations pouvant se présenter, il est possible par exemple de gérer la circulation de véhicules en convoi ou en file, avec des densités de trafic relativement élevée.

L'utilisation de la transmission d'informations dans le spectre infrarouge ou en hyperfréquence permet d'établir une transmission d'informations stable et sélective des informations entre le véhicule mobile et les parties fixes du système.

Les moyens d'émission d'informations peuvent être constitués par des diodes émettant dans le spectre infrarouge, ces moyens étant par exemple intégrés dans le bouclier avant du véhicule en lieu et place d'un projecteur anti-brouillard. D'autres emplacements sont également possibles comme par exemple la calandre avant du véhicule.

Les moyens de réception d'informations peuvent quant à eux être constitués par des photodiodes fonctionnent dans le spectre infrarouge, ces photodiodes étant disposées par exemple sur la balise disposée au centre du carrefour, en regard de chaque voie menant à celui-ci.

Il est également à noter que les diodes émettant dans le spectre infrarouge peuvent être commandées par un processeur spécialisé de communication qui peut être constitué par un générateur de protocole interfaçable avec un microprocesseur qui est déjà utilisé dans la fonction multiplexage connue des véhicules automobiles pour l'acquisition et la transmission des différentes informations.

Enfin, la commande des moyens de signalisation est assurée le temps nécessaire au franchissement du carrefour par les véhicules, en toute sécurité, avant analyse d'une nouvelle situation.

## Revendications

1. Système de gestion de la circulation de véhicules automobiles à un carrefour, des véhicules comprenant des moyens d'émission de signaux et des moyens de réception desdits signaux étant disposés au carrefour; la sortie de ces moyens de réception étant reliée à des moyens de traitement desdits signaux commandant des moyens de visualisation de signaux d'avertissement,
caractérisé en ce que chaque véhicule (1) est muni de ces moyens (2) d'émission, lesdits signaux représentant un message d'informations concernant des paramètres caractéristiques du véhicule et de son fonctionnement à l'approche du carrefour, en ce que les moyens (3) de réception sont disposés sur une balise au centre du carrefour, les moyens (7) de traitement commandant un gyrophare (10) disposé dans la partie supérieure de la balise (4) pour prévenir les conducteurs des véhicules d'un danger, chaque message d'informations comprenant au moins une partie d'identification du véhicule, un BIT d'indication de l'actionnement ou non du clignotant droit du véhicule, un BIT d'indication de l'actionnement ou non du clignotant gauche du véhicule, un BIT d'indication de l'actionnement ou non des freins du véhicule, une partie d'indication de la vitesse du véhicule et une partie de contrôle d'erreurs.

2. Système selon la revendication 1,
caractérisé en ce que les moyens d'émission et de réception fonctionnent dans le spectre infrarouge.

3. Système selon la revendication 1,
caractérisé en ce que les moyens d'émission et de réception fonctionnent en hyperfréquence.

4. Système selon la revendication 2,
caractérisé en ce que les moyens d'émission et de réception comprennent respectivement des diodes et des photodiodes fonctionnant dans le spectre infrarouge.

5. Système selon la revendication 4,
caractérisé en que les diodes sont commandées par un processeur spécialisé de communication tel qu'un générateur de protocole interfaçable avec un microprocesseur utilisé dans la fonction multiplexage des véhicules automobiles.

## Patentansprüche

1. Leitsystem für den Kraftfahrzeugverkehr an einer Kreuzung, wobei die Fahrzeug Mittel zum Senden von Signalen aufweisen und Mittel zum Empfang der genannten Signale an der Kreuzung angeordnet sind, und wobei der Ausgang dieser Empfangsmittel mit Mitteln zum Verarbeiten der genannten. Signale verbunden ist, die Mittel zur Sichtbarmachung von Vor- bzw. Warmsignalen steuern,
dadurch **gekennzeichnet**, daß jedes Fahrzeug (1) mit diesen Sendemitteln (2) versehen ist, wobei die genannen Signale eine Nachricht mit Informationen darstellen, die die'charakteristischen Parameter des Fahrzeugs und seine Betriebsweise beim Annähern an die Kreuzung betreffen, und daß die Empfangsmittel (3) auf einer Bake in der Mitte der Kreuzung angeordnet sind, wobei die Verarbeitungsmittel (7) eine Rundum-Kennleuchte (10) steuern, die im oberen Abschnitte der Bake (4) angeordnet ist, um die Fahrer der Fahrzeuge vor einer Gefahr zu warnen, und wobei jede Nachricht mit Informationen mindestens einen Abschnitt zur Identifizierung des Fahrzeugs, einen Bit zur Angabe der Betätigung oder Nichtbetätigung des rechten Blinkers des Fahrzeugs, einen Bit zur Angabe der Betätigung oder Nichtbetätigung des linken Blinkers des Fahrzeugs, einen Bit zur Angabe der Betätigung oder Nichtbetätigung der Bremsen des Fahrzeugs, einen Abschnitt zur Angabe der Geschwindigkeit des Fahrzeugs sowie einen Abschnitt zur Fehlerüberwachung aufweist.

2. System nach Anspruch 1, dadurch **gekennzeichnet**, daß die Sende- und Empfangsmittel im Infrarotspektrum wirksam sind.

3. System nach Anspruch 1, dadurch **gekennzeichnet**, daß die Sende- und Empfangsmittel auf dem UHF-Bereich wirksam sind.

4. System nach Anspruch 2, dadurch **gekennzeichnet**, daß die Sende- und Empfangsmittel jeweils Dioden und Photodioden aufweisen, die auf dem Infrarotspektrum wirksam sind.

5. System nach Anspruch 4, dadurch **gekennzeichnet**, daß die Dioden von einem Kommunikationsspezialprozessor gesteuert werden, wie etwa einem Protokollgenerator, der in Interface-Verbindung mit einem Mikroprozessor steht, der in Multiplexing-Funktion für die Kraftfahrzeuge benutzt ist.

## Claims

1. A system for managing motor vehicle traffic at a crossroads, with vehicles having means for transmitting signals and means for receiving said signals being provided at the crossroads; the output of these reception means being connected to means for processing said signals controlling means for displaying warning signals,
characterised in that each vehicle (1) is provided with these transmission means (2), said signals representing a message with information concerning the characteristic parameters of the vehicle and its operation at the approach to the crossroads, in that the reception means (3) are arranged on a beacon at the centre of the crossroads, the processing means (7) comprising a flashing light (10) arranged in the upper portion of the beacon (4) to wam the drivers of vehicles of a danger, each information message comprising at least one portion for identifying the vehicle, a BIT indicating the actuation or otherwise of the right-hand indicator of the vehicle, a BIT indicating the actuation or otherwise of the left-hand indicator of the vehicle, a BIT indicating the actuation or otherwise of the brakes of the vehicle, a portion for indicating the speed of the vehicle and a portion for checking errors.

2. A system according to Claim 1,
characterised in that the transmission and reception means operate in the infra-red spectrum.

3. A system according to Claim 1,
characterised in that the transmission and reception means operate at radio frequency.

4. A system according to Claim 2,
characterised in that the transmission and reception means comprise respectively diodes and photodiodes operating in the infra-red spectrum.

5. A system according to Claim 4,
characterised in that the diodes are controlled by a specialised communication processor such as a protocol generator that can be interfaced with a microprocessor used in the multiplexing function of motor vehicles.
